# EUROPÄISCHE PATENTSCHRIFT

(11) **EP 2 789 401 B1**
(45) Veröffentlichungstag und Bekanntmachung des Hinweises auf die Patenterteilung: **27.09.2017**
(21) Anmeldenummer: 13163220.0
(22) Anmeldetag: 10.04.2013
(51) Int. Cl.: B06B 1/16, E02D 7/18, F15B 15/12

(54) **Schwingungserreger für Baumaschinen**
Vibration generator for construction machines
Générateur de vibrations pour machines de construction

(43) Veröffentlichungstag der Anmeldung: 15.10.2014
(73) Patentinhaber: ABI Anlagentechnik-Baumaschinen-Industriebedarf Maschinenfabrik und Vertriebsgesellschaft mbH, 63843 Niedernberg (DE)
(72) Erfinder: Dr. Ing. Kleibl, Albrecht, 02747 Grosshennersdorf (DE); Heichel, Christian, 63843 Niedernberg (DE)
(74) Vertreter: Patentanwälte Dörner & Kötter PartG mbB

(56) Entgegenhaltungen:
- EP-A1- 0 473 449
- EP-A2- 2 392 413
- WO-A1-2007/068103
- AU-B2- 528 984
- DE-A1- 4 118 069
- DE-U1-202007 005 283
- JP-A- S5 977 145
- US-A- 4 978 488

## Beschreibung

Die Erfindung betrifft einen Schwingungserreger für Baumaschinen, insbesondere für Vibrationsrammen, nach dem Oberbegriff des Patentanspruchs 1.

Im Bauwesen werden Vibrationsrammen eingesetzt, um Rammgut wie beispielsweise Profile in den Boden einzubringen oder aus dem Boden zu ziehen. Der Boden wird durch Vibrationen mit einer Frequenz oberhalb der Eigenfrequenz des Bodens angeregt und erreicht so einen "pseudoflüssigen Zustand". Durch statische Auflast kann das Rammgut dann in den Baugrund gedrückt werden. Die Vibration wird durch paarweise gegenläufig rotierende Unwuchten generiert.

Die Schwingungserreger solcher Vibrationsrammen sind linear wirkende Schwingungserreger, deren Fliehkraft durch rotierende Unwuchten generiert wird. Ein wesentliches Merkmal dieser Schwingungserreger ist das statische Moment. Hierbei handelt es sich um eine Größe, welche die installierte Unwucht beschreibt. Bei als Verstellvibratoren ausgebildeten Schwingungserregern ist die wirksame Größe der Unwucht verstellbar. Um die Wälzlagerbelastung zu begrenzen, erfolgt das Verstellen des statischen Moments erfolgt durch Verstellen der wirksamen Unwucht jeder Welle. In der Regel wird eine mittlere Unwucht gegen zwei äußere Unwuchten verdreht, um auf diese Weise die resultierende Unwucht einzustellen. Da die inneren Unwuchten aller Wellen über Zahnräder miteinander verbunden sind und die äußeren Unwuchten aller Wellen über Zahnräder bzw. die Wellen selbst, sind die relativen Winkel zwischen äußeren und inneren Unwuchten auf allen Wellen gleich. Ein derart ausgebildeter Schwingungserreger ist beispielsweise in der DE 20 2007 005 283 U1 offenbart. Hierbei erfolgt die Verstellung der Unwuchtgruppen über eine zusätzliche Welle, die als Phasenschieber, vorliegend in Form eines Schwenkmotors ausgebildet ist. Ein besondere Bauform sind Hochkantvibratoren, welche üblicher Weise mit drei oder vier Unwuchtwellen bestückt sind. Ein derartiger Hochkantvibrator ist beispielsweise in der EP 2 392 413 A2 gezeigt. Andere Schwingungserreger werden zum Beispiel in der US 4,978,488 und EP 0 473 499 gezeigt Nachteilig an den vorgenannten Schwingungserregern ist, dass die zusätzliche für den Phasenschieber erforderliche Welle erheblichen Bauraum beansprucht. Darüber hinaus vergrößert die nicht unerhebliche Masse des Schwenkmotors die schwingende bzw. dynamische Masse des Vibrators, wodurch dessen Leistungsfähigkeit herabgesetzt wird.

Hier will die Erfindung Abhilfe schaffen. Der Erfindung liegt die Aufgabe zu Grunde, einen Schwingungserreger für Baumaschinen, insbesondere für Vibrationsrammen bereitzustellen, bei dem das statische Moment einstellbar ist und dessen Bauraum reduziert ist. Gemäß der Erfindung wird diese Aufgabe durch Merkmale des kennzeichnenden Teils des Patentanspruchs 1 gelöst.

Mit der Erfindung ist ein Schwingungserreger für Baumaschinen, insbesondere für Vibrationsrammen geschaffen, dessen statisches Moment einstellbar ist und der einen reduzierten Bauraum aufweist. Dadurch, dass wenigstens eine Unwuchtmasse durch das Gehäuse eines Schwenkmotors gebildet ist, dass auf dessen Schwenkmotorwelle verdrehbar zu dieser angeordnet ist, ist eine erhebliche Reduzierung des erforderlichen Bauraums erzielt, insbesondere ist keine separate Welle für einen Phasenschieber erforderlich. In Ausgestaltung der Erfindung ist der wenigstens eine Schwenkmotor ein einflügeliger Drehkolbenschwenkmotor, wobei der Drehwinkel dessen Drehflügel durch zwei an dem Schwenkmotorgehäuse angeordnete Anschlagflächen begrenzt ist. Hierdurch ist ein definierter Schwenkradius des als Unwucht ausgebildeten Schwenkmotorgehäuses erzielt.Weiterhin ist zwischen den beiden Anschlagflächen dem durch den Drehwinkel definierten Schwenkraum des Drehflügels gegenüberliegend wenigstens eine mit Öl beaufschlagbare Öltasche ausgebildet. Hierdurch ist eine zumindest teilweise Kompensierung der auf die Lager wirkenden resultierenden Kraft erzielt. Da das Schwenkmotorgehäuse als Unwucht ausgebildet ist, werden die Lager, mit denen das Schwenkmotorgehäuse auf der Schwenkmotorwelle gelagert ist, mit steigender Drehzahl zunehmend durch die Fliehkraft belastet. Zusätzlich ergibt sich eine Lagerkraft aus dem Öldruck in den Kammern des Schwenkmotors. Diese sich aus Fliehkraft und Öldruck in den Kammern ergebende Lagerlast führt zu einem erhöhten Verstellmoment, dass durch das Vorsehen der wenigstens einen Öltasche reduziert wird. In Weiterbildung der Erfindung sind auf wenigstens einer Achse drei Unwuchtmassen angeordnet, dessen mittlere Unwuchtmasse durch das Schwenkmotorgehäuse eines solchen Schwenkmotors gebildet ist. Hierdurch ist eine Unwuchtwelle mit einstellbarer resultierender Unwucht gebildet. Bevorzugt ist der wenigstens eine Schwenkmotor ein einflügeliger Drehkolbenschwenkmotor.

In weiterer Ausgestaltung der Erfindung sind wenigstens drei mit Unwuchtmassen versehene Achsen angeordnet, die über Zahnräder miteinander verbunden sind, wobei jeweils wenigstens eine Unwuchtmasse von wenigstens zwei Achsen durch ein als Unwuchtmasse ausgebildetes Schwenkmotorgehäuse eines Schwenkmotors gebildet ist. Hierdurch ist eine sehr kompakte Bauweise erzielt. Das gesamte statische Moment der oberen und unteren Welle entspricht hierbei dem statischen Moment der mittleren Welle. Daher beanspruchen die Unwuchten auf der oberen und der unteren Welle nicht den zu Verfügung stehenden Bauraum.

In weiterer Ausgestaltung der Erfindung ist das Schwenkmotorgehäuse des wenigstens einen Schwenkmotors kreissektorförmig ausgebildet. Hierdurch ist durch das Schwenkmotorgehäuse eine raumoptimierte Unwucht gebildet.

In weiterer Ausgestaltung der Erfindung ist zur Ölversorgung der wenigstens einen Öltasche zusätzlich zu den Ölversorgungsleitungen für die beidseitig des Drehflügels angeordneten Kammern wenigstens eine separate Ölversorgungsleitung angeordnet. Hierdurch ist ein hydraulischer Kurzschluss zwischen den beiden Kammern des Schwenkmotors ausgeschlossen. Alternativ können zwei Rückschlagventile oder auch ein Wechselventil angeordnet sein. Ventile sind jedoch empfindlich gegenüber dynamischen Belastungen, die bei einem Vibratorgetriebe unumgänglich sind.

In Weiterbildung der Erfindung beträgt der maximale Schwenkwinkel des Drehflügels weniger als 180°, bevorzugt weniger als 160°,vorzugsweise 150° oder weniger. Hierdurch ist eine möglichst große Unwucht bei geringer Masse des Schwenkmotorgehäuses ermöglicht. Aus der Reduzierung des im Stand der Technik bekannten Schwenkwinkels von 180° ergibt sich weiterhin der Vorteil, dass eine zur Reduzierung der Lagerkraft vorgesehene Öltasche über den Umfang des Schwenkmotorgehäuses länger ausgeführt werden kann. Gleichsam kann eine ebenfalls längere Dichtstrecke zwischen Öltasche und Kammern des Schwenkmotors ausgebildet werden. Darüber hinaus kann ebenfalls der Flügel höher ausgeführt werden, wodurch bei gleichem geforderten Verstellmoment und gleiche Länge der Kammern des Schwenkmotors in Achsrichtung ein niedriger erforderlicher Druck resultiert. Dementsprechend reduziert sich die aus dem Öldruck in den Kammern des Schwenkmotors resultierende, die Lagerlast vergrößernde Kraftkomponente.

In Weiterbildung der Erfindung sind zur Abdichtung des Schwenkmotorgehäuses gegenüber der Schwenkmotorwelle des wenigstens einen Schwenkmotors keine Dichtungen angeordnet, wobei die Dichtwirkung ausschließlich über das Spaltmaß bewirkt ist. Hierdurch ist der Wartungsaufwand reduziert, da ein Wechsel von gealterten, verschlissenen bzw. bei zu hohen Temperaturen versprödeten Dichtungen nicht erforderlich ist. Die Dichtwirkung wird vielmehr über enge Spalte erreicht. Der Gefahr einer höheren Leckage wird durch einen Betrieb mit niedrigerem Druck begegnet. Ein sich hierdurch ergebendes reduziertes maximales Drehmoment des Schwenkantriebs kann dadurch ausgeglichen werden, dass zwei Schwenkantriebe angeordnet werden.

In weiterer Ausgestaltung der Erfindung ist die Schwenkmotorwelle wenigstens eines Schwenkmotors mit einer axialen Bohrung versehen, in die eine feststehende Lanze hineinragt, die wenigstens zwei Kanäle zur Ölversorgung des Schwenkmotors aufweist, die in jeweils eine außen an der Lanze angeordnete Ringnut münden, wobei in der Schwenkmotorwelle radiale Bohrungen zur Verbindung der wenigstens zwei Ringnuten der Lanze mit den zu versorgenden Kammern eingebracht sind. Dabei ist die Passung zwischen Lanze und Wellenbohrung im Bereich der Ringnuten vorzugsweise als enges Gleitlager ausgeführt. Die Lanze ist in diesem Bereich bevorzugt mit Kunststoff beschichtet. Das Vorsehen einer solchen feststehenden Lanze begegnet einer solchen Problematik der im Stand der Technik üblicher Weise eingesetzten Drehdurchführungen, welche aus einem feststehenden Gehäuse bestehen, welches am Gehäuse des Schwingungserregers angeflanscht wird und einem Rotor, der in diesem Gehäuse drehbar gelagert ist und vom rotierenden Schwenkmotor mit angetrieben wird. Lager weisen immer ein Lagerspiel auf, wodurch alle in einem schwingenden Gehäuse gelagerten Komponenten mit einer gewissen Exzentrizität rotieren. Während diese bei selbst gelagerten Schwenkmotoren relativ groß sind, sind in Drehdurchführungen aus dichtungstechnischen Gründen sehr enge Spiele erforderlich. Eine direkt starre Verbindung zwischen dem Rotor der Drehdurchführung der Schwenkmotorwelle ist nicht möglich, da der schwere Schwenkmotor die empfindlichen Lager der Drehdurchführung beschädigen würde. Die feststehend angeordnete Lanze hingegen gleicht die tanzende Bewegung der Schwenklagerwelle in den funktionsbedingt ein Spiel aufweisenden Wälzlagern aus. Dies geschieht einerseits durch den langen Schaft der Lanze, der vorzugsweise elastisch ausgeführt ist und vorteilhaft durch eine Befestigung am Flansch so ausgeführt ist, dass sie leichte Schrägstellungen aufnehmen kann. Dabei ist die Lanze bevorzugt endseitig mit Spiel in einem an dem Gehäuse des Schwingungserregers befestigten Flanschteil verdrehsicher gelagert.

In Weiterbildung der Erfindung weist die Lanze endseitig ein durchmesservergrößertes Kopfstück auf, mit dem es in dem Flanschteil gelagert ist. Hierdurch ist eine nachgiebige Befestigung der Lanze in dem Flansch ermöglicht. Hierzu ist bevorzugt der durch das Spiel gebildete Spalt zwischen Lanze und Flanschteil durch wenigstens einen O-Ring überbrückt. Gegen Verdrehung kann die Lanze mittels eines in das Kopfstück eingreifenden Stiftes gesichert sein.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung eines Vibratorgetriebes mit drei Unwuchtwellen;
- Figur 2: die Darstellung des Vibratorgetriebes aus Figur 1 in der Vorderansicht;
- Figur 3: die Darstellung des Vibratorgetriebes aus Figur 1 in der Seitenansicht;
- Figur 4: die Darstellung einer oberen Unwuchtwelle des Vibratorgetriebes aus Figur 1;
- Figur 5: die Darstellung der Unwuchtwelle aus Figur 4 mit einem durch den Schwenkmotor verlaufenden Querschnitt;
- Figur 6: die schematische Darstellung der Unwuchtwelle aus Figur 5 a) bei maximalem statischen Moment; b) bei reduzierten statischen Moment;
- Figur 7: die schematische Darstellung der Unwuchtwelle aus Figur 4 im Längsschnitt mit eingebrachter feststehender Lanze zur Ölversorgung;
- Figur 8: die Darstellung der Anordnung aus Figur 7 mit entferntem Flanschteil;
- Figur 9: die schematische Darstellung der Lanze der Anordnung aus Figur 7 mit angeordnetem Flanschteil;
- Figur 10: die schematische Darstellung des Schwenkmotors der Unwuchtwelle aus Figur 7 im Querschnitt und
- Figur 11: die schematische Darstellung eines entsprechend der Anordnung gemäß Figur 10 ausgebildeten Schwenkmotors in einer Ausführungsform mit Öltasche.

Der als Ausführungsbeispiel gewählte Schwingungserreger ist als dreiwelliges Vibratorgetriebe ausgeführt. Es sind drei Unwuchtwellen 1, 1' angeordnet, umfassend eine Achse 2, auf der beabstandet zueinander zwei äußere Unwuchtmassen 3 angeordnet sind. Auf der jeweils gegenüberliegenden äußeren Unwuchtmasse 3 angeordneten Innenseite ist benachbart zu den äußeren Unwuchtmassen 3 jeweils ein Zahnrad 4 auf der Achse 2 angeordnet. Bei den äußeren Unwuchtwellen 1 ist zwischen den Zahnrädern 4 ein als Drehkolbenschwenkmotor ausgebildeter Schwenkmotor 5 angeordnet, dessen Schwenkmotorwelle 51 Bestandteil der Achse 2 ist. Die mittlere Unwuchtwelle 1' weist auf ihrer Achse 2 zwischen den Zahnrädern 4 eine innere Unwuchtmasse 3' auf. Die Unwuchtmasse 3' ist dabei doppelt so breit dimensioniert, wie die äußeren Unwuchtmassen 3.

Die Unwuchtmassen 3, 3' sind kreissektorförmig ausgebildet. Dabei entspricht der Radius der äußeren Unwuchten 3 der äußeren Unwuchtwellen 1 im Wesentlichen dem Radius der Zahnräder 4. Der Radius der äußeren Unwuchten 3 sowie der inneren Unwucht 3' der mittleren Unwuchtwelle 3' ist deutlich größer, als der Radius der Zahnräder 4 der mittleren Unwuchtwelle 1', die größer dimensioniert sind, als die Zahnräder 4 der äußeren Unwuchtwellen 1, zwischen denen ein Drehkolbenschwenkmotor 5 angeordnet ist.

Der Drehkolbenschwenkmotor 5 ist gebildet durch eine Schwenkmotorwelle 51, welche Bestandteil der Achse 2 ist, sowie ein auf der Schwenkmotorwelle 51 angeordnetes Schwenkmotorgehäuse 55. Die Schwenkmotorwelle ist im Ausführungsbeispiel mit einer axialen Bohrung 511 versehen, von der beabstandet zueinander zwei radiale Bohrungen 512 nach außen geführt sind. Außen ist an der Schwenkmotorwelle 51 ein Drehflügel 52 angeformt, der innerhalb des durch die Innenkontur 54 des Schwenkmotorgehäuses 53 gebildeten Schwenkraums 55 angeordnet ist.

Das Schwenkmotorgehäuse 53 ist entsprechend den Unwuchtmassen 3, 3' als kreissektorförmige Unwucht ausgebildet. Der zwischen der Innenkontur 54 des Schwenkmotorgehäuses 53 und der Schwenkmotorwelle 51 ausgebildete Schwenkraum 55 ist durch zwei Anschlagflächen 56 begrenzt, welche einen maximalen Drehwinkel von 150 Grad ermöglichen. Zwischen den Anschlagflächen 56 des Schwenkmotorgehäuses 53 und dem Drehflügel 52 der Schwenkmotorwelle 51 sind zwei Kammern 57 für den Betrieb des Drehkolbenschwenkmotors 5 ausgebildet.

In der axialen Bohrung 511 der Schwenkmotorwelle 51 ist eine Lanze 6 zur Versorgung der Kammern 57 des Drehkolbenschwenkmotors 5 mit Hydrauliköl eingebracht. Die Lanze 6 ist im Wesentlichen zylinderförmig ausgebildet. Endseitig weist die Lanze 6 ein Kopfstück 61 auf, an das sich ein Schaft 62 anschließt, der in einen durchmesservergrößerten Gleitlagerabschnitt 63 übergeht. In der Lanze 6 sind koaxial zu dessen Mittelachse 11 zwei Kanäle 64 zur Versorgung der Kammern 57 des Drehkolbenschwenkmotors 5 eingebracht. Die Kanäle 64 münden jeweils in eine innerhalb des Gleitlagerabschnitts 63 angeordnete Ringnut 65, die derart angeordnet ist, dass eine der radialen Bohrungen 512 der als Schwenkmotor 51 orthogonal zu dieser angeordnet ist, welche axiale Bohrung 511 die Verbindung zu der jeweiligen Kammer 57 des Drehkolbenschwenkmotors 5 darstellt. Die Abdichtung der Ringnuten 65 zur Schwenkmotorwelle 51 erfolgt über einen sehr engen Spalt zwischen den Gleitlagerabschnitt 63 und der Innenwandung der axialen Bohrung 511 der Schwenkmotorwelle 51, wobei der Gleitlagerabschnitt im Ausführungsbeispiel mit einer Gleitlagerbeschichtung aus Kunststoff versehen ist.

Die Lanze 6 ist mit ihrem Kopfstück 61 an einem Flanschteil 7 gelagert, welches an den - nicht dargestellten - Gehäuses des Vibratorgetriebes befestigt ist. Das Flanschteil 7 besteht im Wesentlichen aus einer Basisplatte 71, die mittig mit einer topfförmig ausgebildeten Ausnehmung 72 verbunden ist, die mit einer durch die Basisplatte 71 geführten Bohrung 73 fluchtet. Die topfförmige Ausnehmung 72 nimmt das Deckelteil 75 auf, welches mit einer zentrisch angeordneten zylinderförmig ausgebildeten Ausnehmung 76 versehen ist, deren Außendurchmesser etwas größer ist, als der Außendurchmesser des Kopfstücks 61 der Lanze 6. Das Deckelteil 75 ist mit Versorgungsanschlüssen 77 zur Versorgung der Kanäle 64 der von dem Deckelteil 75 aufgenommen Lanze 6 versehen. Weiterhin ist in der Ausnehmung 76 des Deckelteils 75 ein Paßstift 78 zum Eingriff in eine exzentrisch in dem Kopfstück der Lanze 6 angeordnete Paßbohrung 66 angeordnet. Umlaufend der Ausnehmung 72 des Deckelteils 75 sind parallel zueinander zwei Ringnuten zur Aufnahme jeweils eines O-Rings 8 eingebracht. Der O-Ring 8 überbrückt den Spalt zwischen dem Kopfstück 61 der Lanze 6 und der Ausnehmung 76 des Deckelteils 75, wodurch das Kopfstück 61 in dem Deckelteil 75 geringfügig schwenkbar gelagert ist. Das Deckelteil 75 ist in der Ausnehmung 72 der Basisplatte 71 befestigt und nimmt das Kopfstück 61 der Lanze 6 auf, dessen Schaft 62 durch die Bohrung 73 der Basisplatte hindurch in die axiale Bohrung 511 der Schwenkmotorwelle 51 des Drehkolbenschwenkmotors 5 hineinragt. Dabei ist das Deckelteil 75 gegenüber der topfförmigen Ausnehmung 76 mittels eines O-Rings 81 abgedichtet.

Im Ausführungsbeispiel wird das Vibratorgetriebe durch zwei - nicht dargestellte - Antriebe betrieben, welche die oberste und die unterste Unwuchtwelle 1 antreiben, die hier mit den Schwenkmotorwellen 51 des Drehkolbenschwenkmotors 5 identisch sind.

Das gesamte statische Moment der oberen und der unteren Unwuchtwelle 1 entspricht bei diesem dreiwelligen Vibrator dem statischen Moment der mittleren Unwuchtwelle 1'. Daher beanspruchen die Unwuchten 3 auf der unteren und oberen Unwuchtwelle 1 nicht den zur Verfügung stehende Bauraum. In die obere und in die untere Unwuchtwelle 1 ist jeweils ein Drehkolbenschwenkmotor 5 integriert, der sich jeweils in der mittleren Unwucht befindet. Das Schwenkmotorgehäuse 53 des Drehkolbenschwenkmotors 5 ist als kreissegmentförmige Unwuchtmasse ausgebildet und auf der jeweiligen Unwuchtwelle 1 drehbar gelagert. Der Drehwinkel ist durch den auf der Schwenkmotorwelle 51 angeformten Drehflügel 52 in Wechselwirkung mit den Anschlagflächen 56 des Schwenkraums 55 auf maximal 150 Grad begrenzt. Der Drehflügel 52 dient gleichzeitig als Abdichtung zwischen den beiden Kammern 57, die zwischen dem Drehflügel 52 und dem Schwenkmotorgehäuse 53 sowie der Schwenkmotorwelle 51 begrenzt sind. Die beiden Kammern 57 werden mit Hydrauliköl versorgt, das über die radialen Bohrungen 512 der Schwenkmotorwelle 51 zugeführt wird. Um das Hydrauliköl der rotierenden Schwenkmotorwelle 51 zuzuführen, ist die feststehende Lanze 6 in der zentrischen, axial verlaufenden Bohrung 511 gelagert. Die Dichtwirkung wird über enge Spalte erreicht. Um eine übermäßige Leckage zu vermeiden, ist das Hydraulikgetriebe mit zwei Schwenkantrieben ausgestattet, wodurch ein Betrieb mit niedrigem Druck bei gleichzeitiger Gewährleistung des erforderlichen maximalen Drehmoments der Schwenkmotoren gewährleistet ist.

Das Hydrauliköl wird durch die Versorgungsanschlüsse 77 den Kanäle 64 der Lanze 6 zugeführt. Von diesen Kanälen 64 gelangt das Öl in die Ringnuten 65 an der Lanzenaußenseite. Die Kammern 57 des Drehkolbenschwenkmotors 5 sind durch radiale Bohrungen 512 angeschlossen, die den jeweiligen Ringnutenraum mit der entsprechenden Kammer 57 verbinden. Die Abdichtung der Ringnuten 65 gegeneinander erfolgt über einen engen Spalt. Im Ausführungsbeispiel ist zwischen den beiden Ringnuten 65 eine Leckageringnut 67 angeordnet, die dazu dient, auftretendes Lecköl abzuleiten. Die Passung zwischen der Lanze 6 und der axialen Bohrung 511 der Schwenkmotorwelle 51 ist im Bereich der Ringnuten 65, 67 als enges Gleitlager ausgeführt. In diesem Bereich ist die Lanze mit einer Gleitlagerbeschichtung aus Kunststoff versehen. Durch das zwischen der axialen Bohrung 511 der Schwenkmotorwelle 51 und dem Gleitlagerabschnitt 63 der Lanze 6 gebildete Gleitlager tritt eine gewisse Leckage aus, die jedoch gleichzeitig das Lager schmiert, die Oberflächen trennt und hierdurch Verschleiß entgegen wirkt.

Dadurch, dass das Schwenkmotorgehäuse 53 des Drehflügelschwenkmotors 5 jeweils als Unwucht ausgebildet ist, werden die Lager, mit denen das Schwenkmotorgehäuse 53 auf der Schwenkmotorwelle 51 gelagert ist, mit steigender Drehzahl zunehmend durch Fliehkraft belastet. Zusätzlich ergibt sich eine Lagerkraft aus dem Öldruck in den Kammern 57. Diese, sich aus Fliehkraft und Öldruck in den Kammern 57 ergebende Lagerlast führt zu einem erhöhten Verstellmoment. Um die auf die Lager wirkende resultierende Kraft zumindest teilweise zu kompensieren, kann in dem Schwenkmotorgehäuse 53 zusätzlich eine Öltasche 58 eingebracht sein, die mit Öldruck beaufschlagbar ist (vgl. Figur 11). Dieser Öldruck kann beispielsweise bei der Ansteuerung der Kammern 57 abgezweigt werden. In diesem Fall sind zwei Rückschlagventile oder ein Wechselventil erforderlich, um einen hydraulischen Kurzschluss zwischen den beiden Kammern 57 auszuschließen. Ventile sind jedoch empfindich gegenüber dynamischen Belastungen, die bei einem Vibratorgetriebe unumgänglich sind. Um Ventile am Schwenkmotor zu vermeiden und um den Öldruck in der Öltasche 58 unabhängig vom Verstelldruck des Drehflügelschwenkmotors 5 wählen zu können, bietet es sich an, die Ölversorgung in der Öltasche 58 über einen separaten Anschluss zu realisieren. Beispielsweise kann hierzu der durch die Leckageringnut 67 gebildete mittlere Anschluss verwendet werden.

## Patentansprüche

1. Schwingungserreger für Baumaschinen, insbesondere für Vibrationsrammen, umfassend wenigstens eine Achse (2) mit wenigstens zwei Unwuchtmassen (3, 3'), **dadurch gekennzeichnet, dass** wenigstens eine Unwuchtmasse durch das Schwenkmotorgehäuse (53) eines Schwenkmotors (5) gebildet ist, das auf einer Schwenkmotorwelle (51) verdrehbar zu dieser angeordnet ist, welche Bestandteil einer der wenigstens einen Achse (2) ist, wobei der wenigstens eine Schwenkmotor (5) ein einflügeliger Drehkolbenschwenkmotor ist, wobei der Drehwinkel dessen Drehflügels durch zwei an dem Schwenkmotorgehäuse angeordnete Anschlagflächen (56) begrenzt ist, wobei zwischen den beiden Anschlagflächen (56) dem durch den Drehwinkel definierten Schwenkraum (55) des Drehflügels (52) gegenüberliegend wenigstens eine mit Öl beaufschlagbare Öltasche (58) ausgebildet ist.

2. Schwingungserreger nach Anspruch 1, **dadurch gekennzeichnet, dass** auf wenigstens einer Achse (2) drei Unwuchtmassen (3, 3') angeordnet sind, dessen mittlere Unwuchtmasse durch das Schwenkmotorgehäuse (53) eines solchen Schwenkmotors (5) gebildet ist.

3. Schwingungserreger nach einem der vorgenannten Ansprüche, **dadurch gekennzeichnet, dass** wenigstens drei mit Unwuchtmassen (3, 3') versehene Achsen (2) angeordnet sind, die über Zahnräder (4) miteinander verbunden sind, wobei jeweils wenigstens eine Unwuchtmasse von wenigstens zwei Achsen (2) durch ein als Unwuchtmasse ausgebildetes Schwenkmotorgehäuse (53) eines Schwenkmotors (5) gebildet ist.

4. Schwingungserreger nach einem der vorgenannten Ansprüche, **dadurch gekennzeichnet, dass** das Schwenkmotorgehäuse (53) des wenigstens einen Schwenkmotors (5) kreissektorförmig ausgebildet ist.

5. Schwingungserreger nach einem der vorgenannten Ansprüche, **dadurch gekennzeichnet, dass** zur Ölversorgung der wenigstens einen Öltasche (58) zusätzlich zu den Ölversorgungsleitungen für die beidseitig des Drehflügels (52) angeordneten Kammern (57) wenigstens eine separate Ölversorgungleitung angeordnet ist.

6. Schwingungserreger nach einem der vorgenannten Ansprüche, **dadurch gekennzeichnet, dass** das der maximale Schwenkwinkel des Drehflügels (52) weniger als 180 Grad, bevorzugt weniger als 160 Grad, vorzugsweise 150 Grad oder weniger beträgt.

7. Schwingungserreger nach einem der vorgenannten Ansprüche, **dadurch gekennzeichnet, dass** zur Abdichtung des Schwenkmotorgehäuses (53) gegenüber der Schwenkmotorwelle (51) des wenigstens einen Schwenkmotors (5) keine Dichtungen angeordnet sind, wobei die Dichtwirkung ausschließlich über das Spaltmaß bewirkt ist.

8. Schwingungserreger nach einem der vorgenannten Ansprüche, **dadurch gekennzeichnet, dass** die Schwenkmotorwelle (51) wenigstens eines Schwenkmotors (5) mit einer axialen Bohrung (511) versehen ist, in die eine feststehende Lanze (6) hineinragt, die wenigstens zwei Kanäle (64) zur Ölversorgung des Schwenkmotors (5) aufweist, die in jeweils eine außen an der Lanze (6) angeordneten Ringnut (65) münden, wobei in der Schwenkmotorwelle (51) radiale Bohrungen (512) zur Verbindung der wenigstens zwei Ringnuten (65) der Lanze (6) mit den zu versorgenden Kammern (57) des Schwenkmotors (5) eingebracht sind.

9. Schwingungserreger nach Anspruch 8, **dadurch gekennzeichnet, dass** die Passung zwischen der Lanze (6) und der axialen Bohrung (511) der Schwenkmotorwelle (51) im Bereich der Ringnuten (65) der Lanze (6) als enges Gleitlager ausgeführt ist.

10. Schwingungserreger nach Anspruch 9, **dadurch gekennzeichnet, dass** über die Länge der Passung zwischen Lanze (6) und der axialen Bohrung (511) im Bereich der Ringnuten (65) der Lanze (6) keine schleifenden Dichtungen vorhanden sind.

11. Schwingungserreger nach Anspruch 9 oder 10, **dadurch gekennzeichnet, dass** die Lanze (6) endseitig mit Spiel in einem an dem Gehäuse des Schwingungserregers befestigten Flanschteil (7) verdrehsicher gelagert ist.

12. Schwingungserreger nach Anspruch 11, **dadurch gekennzeichnet, dass** die Lanze (6) endseitig ein durchmesservergrößertes Kopfstück (61) aufweist, mit dem es in dem Flanschteil (7) gelagert ist.

13. Schwingungserreger nach Anspruch11 oder-12, **dadurch gekennzeichnet, dass** der durch das Spiel gebildete Spalt zwischen Lanze (6) und Flanschteil (7) durch wenigstens einen O-Ring (8) überbrückt ist.

## Claims

1. Vibration generator for construction machines, in particular for vibratory pile-drivers, comprising at least one axle (2) with at least two unbalanced masses (3, 3') **characterised in that** at least one unbalanced mass is formed by the swivel-motor housing (53) of a swivel motor (5) which is arranged on a swivel-motor shaft (51) and is rotatable relative to the shaft, which is a component part of the at least one axle (2), where the at least one swivel motor (5) is a single-blade rotary-piston swivel motor, where the angle of rotation of the rotating blade is limited by two stop faces (56) arranged on the swivel-motor housing, where at least one oil pocket (58) which can be pressurised with oil is formed between the two stop faces (56) opposite the swivelling space (55) of the rotating blade (52) defined by the angle of rotation.

2. Vibration generator in accordance with claim 1, **characterised in that**, on at least one axle (2), three unbalanced masses (3, 3') are arranged of which the central unbalanced mass is formed by the swivel-motor housing (53) of such a swivel motor (5).

3. Vibration generator in accordance with either of the preceding claims, **characterised in that** at least three axles (2) fitted with unbalanced masses (3, 3') are arranged which are connected to one another by gearwheels (4), where each of at least one unbalanced mass on at least two axles (2) is formed by a swivel-motor housing (53) of a swivel motor (5) formed as an unbalanced mass:

4. Vibration generator in accordance with any of the preceding claims, **characterised in that** the swivel-motor housing (53) of the at least one swivel motor (5) is shaped like the segment of a circle.

5. Vibration generator in accordance with any of the preceding claims, **characterised in that**, in order to supply the at least one oil pocket (58) with oil, at least one separate oil-supply line is arranged in addition to the oil-supply lines for the chambers (57) arranged on either side of the rotating blade (52).

6. Vibration generator in accordance with any of the preceding claims, **characterised in that** the maximum swivel angle of the rotating blade (52) is less than 180 degrees, preferably less than 160 degrees and preferably 150 degrees or less.

7. Vibration generator in accordance with any of the preceding claims, **characterised in that** no seals are arranged to seal the swivel-motor housing (53) in relation to the swivel-motor shaft (51) of the at least one swivel motor (5) and that the sealing effect is achieved exclusively through the size of the gap.

8. Vibration generator in accordance with any of the preceding claims, **characterised in that** the swivel-motor shaft (51) of the at least one swivel motor (5) has an axial bore (511) into which a fixed lance (6) projects, which has at least two ducts (64) for the supply of oil to the swivel motor (5), each of which runs into a ring groove (65) arranged on the exterior of the lance (6), where radial bores (512) are made in the swivel-motor shaft (51) to connect the at least two ring grooves (65) of the lance (6) to the chambers (57) of the swivel motor (5).

9. Vibration generator in accordance with claim 8, **characterised in that** the fit between the lance (6) and the axial bore (511) of the swivel-motor shaft (51) is designed as a narrow sliding bearing in the area of the ring grooves (65) of the lance (6).

10. Vibration generator in accordance with claim 9, **characterised in that** no abradant seals are present over the length of the fit between the lance (6) and the axial bore (511) in the area of the ring grooves (65) of the lance (6).

11. Vibration generator in accordance with claim 9 or claim 10, **characterised in that** the lance (6) is mounted at the end with clearance in a flange element (7) attached to the housing of the vibration generator in such a way that the lance is prevented from rotating.

12. Vibration generator in accordance with claim 11, **characterised in that** the lance (6) has a head piece (61) greater in diameter at its end, by means of which it is mounted in the flange element (7).

13. Vibration generator in accordance with claim 11 or claim 12, **characterised in that** the gap between the lance (6) and the flange element (7) formed by the clearance is bridged by at least one O-ring (8).

## Revendications

1. Générateur de vibrations pour machines de construction, en particulier pour vibrofonceurs, comprenant au moins un axe (2) avec au moins deux masselottes (3, 3'), **caractérisé en ce qu'**au moins une masselotte est formée par le carter (53) d'un moteur pivotant (5) disposé sur un arbre (51) de moteur pivotant lui permettant de tourner par rapport à cet arbre, lequel arbre fait partie intégrante d'au moins un axe (2), sachant qu'au moins un moteur pivotant (5) est un moteur pivotant à piston rotatif à un battant, sachant que l'angle de rotation de son battant rotatif est limité par deux surfaces butées (56) disposées contre le carter du moteur pivotant, sachant qu'entre les deux surfaces butées (56) est configurée au moins une poche d'huile (58) pouvant être mise sous pression d'huile et située en face du volume de pivotement (55) du battant rotatif (52) défini par l'angle de rotation.

2. Générateur de vibrations selon la revendication 1, **caractérisé en ce que** sur au moins un axe (2) sont disposées trois masselottes (3, 3') dont la masselotte médiane est formée par le carter (53) d'un tel moteur pivotant (5)

3. Générateur de vibrations selon l'une des revendications précédentes, **caractérisé en ce que** sont disposés au moins trois axes (2) munis de masselottes (3, 3'), axes qui sont reliés entre eux par des pignons (4), sachant que respectivement au moins une masselotte est formée d'au moins deux axes (2) par un carter (53), configuré en masselotte, d'un moteur pivotant (5).

4. Générateur de vibrations selon l'une des revendications précédentes, **caractérisé en ce que** le carter (53) d'au moins un moteur pivotant (5) est configuré en arc de cercle.

5. Générateur de vibrations selon l'une des revendications précédentes, **caractérisé en ce que** pour l'alimentation en huile d'au moins une poche d'huile (58), au moins une conduite séparée d'alimentation en huile est disposée pour les chambres (57) disposées des deux côtés du battant rotatif (52).

6. Générateur de vibrations selon l'une des revendications précédentes, **caractérisé en ce que** l'angle maximal de pivotement du battant (52) est inférieur à 180 degrés, de préférence inférieur à 160 degrés, et qu'il est de préférence de 150 degrés ou moins.

7. Générateur de vibrations selon l'une des revendications précédentes, **caractérisé en ce qu'**aucun joint n'est disposé pour étanchéiser le carter (53) du moteur pivotant par rapport à l'arbre (51) du moteur pivotant (5) du au moins un moteur pivotant, sachant que l'effet étanchéisant est obtenu exclusivement par la cote interstitielle.

8. Générateur de vibrations selon l'une des revendications précédentes, **caractérisé en ce que** l'arbre (51) du moteur pivotant d'au moins un moteur pivotant (5) est muni d'un alésage axial (511) dans lequel pénètre une lance (6) fixe qui présente au moins deux canaux (64) d'alimentation en huile du moteur pivotant (5) qui aboutissent respectivement dans une rainure annulaire (65) disposée à l'extérieur contre la lance (6), sachant que dans l'arbre (51) du moteur pivotant ont été ménagés des alésages (512) radiaux établissant la liaison entre les deux ou plus rainures annulaires (65) de la lance (6) et les chambres (57) à alimenter du moteur pivotant (5).

9. Générateur de vibrations selon la revendication 8, **caractérisé en ce que** l'ajustage, entre la lance (6) et l'alésage axial (511) de l'arbre (51) de moteur pivotant dans la zone des rainures annulaires (65) de la lance (6), est réalisé sous forme de palier lisse étroit.

10. Générateur de vibrations selon la revendication 9, **caractérisé en ce qu'**il n'y a aucun joint frottant sur la longueur de l'ajustage entre la lance (6) et l'alésage axial (511) dans la zone des rainures annulaires (65) de la lance (6).

11. Générateur de vibrations selon la revendication 9 ou 10, **caractérisé en ce que** la lance (6) est sécurisée pour ne pas tourner et, en son extrémité, en appui avec du jeu dans une pièce en forme de bride (7) fixée contre le carter du générateur de vibrations.

12. Générateur de vibrations selon la revendication 11, **caractérisé en ce que** la lance (6) présente à son extrémité une pièce têtière (61) de diamètre accru par laquelle elle est en appui dans la pièce en forme de bride (7).

13. Générateur de vibrations selon la revendication 11 ou 12, **caractérisé en ce que** l'interstice formé par le jeu entre la lance (6) et la pièce en forme de bride (7) est ponté par au moins un joint torique (8).
